# EUROPÄISCHE PATENTSCHRIFT

(11) **EP 3 041 735 B1**
(45) Veröffentlichungstag und Bekanntmachung des Hinweises auf die Patenterteilung: **12.08.2020**
(21) Anmeldenummer: 14789137.8
(22) Anmeldetag: 02.09.2014
(51) Int. Cl.: B63B 32/10

(54) **SURFBRETT MIT FINNE**
SURFBOARD HAVING A FIN
PLANCHE DE SURF DOTÉ D'UNE AILETTE

(30) Priorität: 04.09.2013 DE 202013103977 U
(43) Veröffentlichungstag der Anmeldung: 13.07.2016
(73) Patentinhaber: Lampuga GmbH, 76437 Rastatt (DE)
(72) Erfinder: KÖHNSEN, Benjamin, 23683 Scharbeutz (DE)
(74) Vertreter: Groth, Wieland
(86) Internationale Anmeldenummer: PCT/DE2014/100314
(87) Internationale Veröffentlichungsnummer: WO 2015/032387

(56) Entgegenhaltungen:
- DE-U1-202012 102 068
- US-A- 3 906 885
- US-A1- 2003 176 120
- Vincentz Network Gmbh & Co. Kg: "Keeping nuts and bolts without any corrosion / Protective & Marine coatings / Applications / Raw materials & technologies - European-coatings.com", , 25 October 2010 (2010-10-25), XP055508535, Retrieved from the Internet: URL:http://www.european-coatings.com/Raw-m aterials-technologies/Applications/Protect ive-Marine-coatings/Keeping-nuts-and-bolts -without-any-corrosion [retrieved on 2018-09-20]

## Beschreibung

Die Erfindung betrifft ein Surfbrett mit einer Sitz- oder Standfläche für einen Wassersportler, einem Jetantrieb und einer schwenkbaren Düse.

Wassersportgeräte mit einem Jetantrieb und schwenkbarer Düse sind in Form von Jetski oder von Surfbrettern, letztere beispielsweise aus der DE 20 2011 051 071 bekannt. Das in der letztgenannten Gebrauchsmusterschrift dargestellte steuerbare Surfbrett weist ein Surfbrett auf, in das ein Jetantrieb integriert ist. Der Jetantrieb verfügt über eine schwenkbare Düse für an einer Unterwasserfläche des Surfbrettes angesaugtes Wasser. Durch Verschwenken der Düse kann das Surfbrett in eine Rechts- oder Linkskurvenfahrt manövriert werden. Die Steuerung der Düse kann über eine in der Hand des Wassersportlers gehaltene Steuerung oder durch einen im Surfbrett angeordneten Gyrosensor erfolgen. Im zweiten Fall wird der Vorschub durch eine manuelle Steuerung gesteuert.

Nachteilig an dem bekannten Wassersportgerät ist die Tatsache, dass während einer Kurvenfahrt nicht mehr gesteuert werden kann, wenn der Vorschub des Jetantriebs zu gering oder ausgeschaltet ist. Das Wassersportgerät führt dann lediglich eine seitliche Driftbewegung aus.

In der US 2003/0176120 A1 ist zum einen ein Jetski offenbart mit einer schwenkbaren Düse und seitlich neben der schwenkbaren Düse angeordneten schwenkbaren Finnen sowie zum anderen ein Jetski mit einer positionsfesten Düse und mit an der Düse selbst angeordneten positionsfesten Finnen. Nachteilig an dem Jetski ist die Tatsache, dass die Steuerung relativ aufwändig beziehungsweise nur unzureichend effektiv ist.

Aus der US 3,906,885 ist ein Boot mit einem Jetantrieb bekannt. Unterhalb der Auslassöffnung des Jetantriebs ist eine Finne vorgesehen.

Es ist daher Aufgabe der vorliegenden Erfindung, ein Surfbrett der eingangs genannten Art zur Verfügung zu stellen, das eine verbesserte Kurvenfahrt ermöglicht.

Die Aufgabe wird durch ein eingangs genanntes Surfbrett mit den kennzeichnenden Merkmalen des Anspruchs 1 gelöst.

Die Erfindung macht von der Idee Gebrauch, zusätzlich zum Jetantrieb, der während des Betriebs eine Kurvenfahrt durch Verschwenken der Düse ermöglicht, eine verschwenkbare Finne vorzusehen, die die Kurvenfahrt auch dann ermöglicht, wenn der Jetantrieb nicht oder nicht hinreichend stark in Betrieb ist und aus der Düse des Jetantriebs kein Wasser herausgespritzt wird.

Günstigerweise ist eine Drehachse vorgesehen, um die die Düse schwenkbar angeordnet ist und um die auch die Finne schwenkbar angeordnet ist. Die Finne und die Düse sind günstigerweise miteinander und zueinander positionsfest verbunden, und eine Schwenkeinrichtung der Düse ist auch die Schwenkeinrichtung der Finne. Die Finne ist im Betrieb in das Wasser eingetaucht. Selbst wenn kein Vortrieb durch die Düse erfolgt, ist immer noch durch die in das Wasser eingetauchte Finne eine Lenkung des Surbretts möglich.

In einer bevorzugten Ausführungsform der Erfindung ist eine Steh- oder Sitzfläche für den Wassersportler vorgesehen, und die Drehachse ist senkrecht zur Steh- oder Sitzfläche angeordnet. Unter einer Sitz- oder Stehfläche ist hier sehr allgemein eine Einrichtung zu verstehen, auf der sich der Wassersportler während der Ausübung des Sportes befindet.

Die Erfindung bezieht sich auf Surfbretter, in die ein Jetantrieb integriert ist.

In einer weiteren bevorzugten Ausführungsform der Erfindung weist die Finne eine in Fahrtrichtung des Surfbrettes hinter der Drehachse angeordnete hintere Steuerfläche und eine in Fahrtrichtung vor der Drehachse angeordnete vordere Steuerfläche auf. Die beiden Steuerflächen bilden zusammen die Steuerfläche der Finne aus. Dadurch, dass die Drehachse nicht entlang äußerer Ränder oder vollständig außerhalb der Steuerfläche verläuft, sondern von den äußeren Rändern der Finnen nach innen beabstandet durch die Steuerfläche der Finne hindurchgeführt ist, wird beim Querstellen der Finne auf beide Steuerflächen ein sich gegenseitig aufhebendes Drehmoment ausgeübt, so dass die auf die Schwenksteuerung der Finne und der Düse wirkende Kraft minimiert wird.

Günstigerweise ist die Finne mittels Nylonschrauben an einer Wasserseite der Düse befestigt. Die Finne ist zum einen mittels einer Nylonschraube direkt an der Drehachse und zum anderen mittels einer weiteren Nylonschraube direkt an der Wasserseite der Düse befestigt. Nylonschrauben sind kostengünstig erhältlich und können, auch wenn sie brechen sollten, schnell und einfach ersetzt werden. Die Nylonschrauben sind gleichsam als Sollbruchstellen der Finne ausgebildet, so dass, auch wenn das Surfbrett mit seiner Wasserunterseite auf Sand gezogen wird oder in sehr flachem Wasser fährt und die Finne abbrechen sollte, die Finne selbst eben nicht beschädigt wird, sondern sie bricht an den beiden kostengünstigen ersetzbaren Nylonschrauben von der Düse ab.

Die Erfindung wird anhand eines Ausführungsbeispiels in drei Figuren beschrieben.

Dabei zeigen:
- Fig. 1: eine Draufsicht auf ein erfindungsgemäßes Surfbrett,
- Fig. 2: eine Untenansicht des Surbrettes in Fig. 1,
- Fig. 3: eine Schnittansicht des Hecks des Surfbrettes in den Fign. 1 und 2.

Das erfindungsgemäße Surfbrett 1 in Fig. 1 zeigt eine im Betrieb horizontal angeordnete Standfläche 2 für einen Wassersportler. An einem Bug 3 des Surfbrettes 1, der in Fig. 1 rechts angeordnet ist, ist eine Öse 4 für ein Halteseil 6 vorgesehen. In die Öse 4 ist ein Ende des Halteseils 6 eingeknotet. An einem anderen Ende des Halteseils 6 ist eine Steuerung 7 festgeknotet. Die Steuerung 7 umfasst eine drahtlose Funkverbindung oder einen Bowdenzug oder eine Verbindung mit Kabel zu einem im Surfbrett integrierten Antrieb 8. Die Funkverbindung ist durch die gestrichelte Line dargestellt. Des Weiteren ist eine Fußschlaufe 9 auf der Standfläche 2 des Surfbrettes 1 befestigt. Der Wassersportler kann zur Ausübung des Sportes einen Fuß in die Fußschlaufe 9 stecken und mit einer Hand die Steuerung 7 greifen und halten und durch das Halteseil 6 zusätzlichen Halt auf dem Surfbrett 1 bekommen. Die Steuerung 7 dient in diesem Fall lediglich zur Steuerung der Stärke des Vortriebs des Surfbrettes, also der Geschwindigkeit des Surfbrettes 1. Die Steuerung kann eine Gyroskopfunktion umfassen, so dass der Vortrieb über eine Kippbewegung verändert wird oder als ein Hebel, eine Art Joystick, ausgeführt wird.

Im Surfbrett ist ein Gyrosensor 11 vorgesehen, der Kippbewegungen um eine Längsrichtung L des Surfbrettes 1 registriert. Der Gyrosensor 11 ist mit einer Schwenkeinrichtung 12, 17, 18 verbunden, die auf eine in einem Heck 14 angeordnete Düse 13 wirkt und die Düse 13 in einer Ebene parallel zur Standfläche 2 verschwenkt.

Der Schwenkantrieb umfasst einen an der Düse 13 angeordneten Arm 17, an dem eine Stellstange 18 angelenkt ist. Die Stellstange 18 ist mit einem Servomotor 12 verbunden. Der Servomotor 12 ermöglicht ein Ein- und Ausfahren der Stellstange 18, sodass über den Arm 17 eine Schwenkbewegung der Düse 13 in Fig. 1 in der Zeichenebene durchgeführt werden kann.

Fig. 2 zeigt das Surfbrett 1 in Fig. 1 in einer Ansicht von unten. In Fig. 2 ist eine Unterwasserfläche 16 des Surfbrettes 1 dargestellt. Die Unterwasserfläche 16 weist einen Einlass 19 für das Wasser auf. Zur Erzeugung des Vortriebs wird Wasser, gemäß Fig. 3, an der Unterwasserfläche 16 des Surfbrettes 1 angesaugt und mitteis eines Propellers 21 beschleunigt und aus der Düse 13 herausgestoßen. Je nachdem in welche Position die Düse 13 geschwenkt ist, kann das Surfbrett 1 eine Rechts- oder Linkskurve fahren.

Fig. 3 zeigt das Heck 4 des Surfbrettes 1 in den Fign. 1 und 2 in einer Schnittansicht. Während des Betriebs wird Wasser durch den Einlass 19 an der Unterwasserfläche 16 eingesaugt und mittels des Propellers 21, der in einem Wasserkanal zwischen Einlass 19 und der Düse 13 vorgesehen ist, beschleunigt und aus der Düse 13 herausgedrückt. Der Vortrieb des Surfbrettes 1 besteht aus dem sich durch das Herausstoßen bildenden Rückstoß. Die Düse 13 ist schwenkbar um eine Drehachse D am Heck 14 des Surfbrettes 1 montiert und schließt den Wasserkanal heckseitig ab. Wasserseitig der Düse 13 ist eine Finne 23 an der Düse 13 befestigt. Die Finne 23 ist mit der Düse 13 schwenkbar. Die Finne 23 ist zum einen mit einer Nylonschraube 22a an der Drehachse D der Düse 13 festgeschraubt und zum anderen an einem weiteren Punkt mit einer Wasserseite der Düse 13 mittels einer weiteren Nylonschraube 22b verschraubt. Statt einer weiteren Nylonschraube 22b kann die Fixierung an der Düse 13 des Jetantriebes auch durch eine an den Düse 13 angepasste Form der Finne 23 erfolgen. Beispielsweise kann die Finne 23 eine etwa U-profilförmige Aufnahme an ihrer Wasser abgewandten Seite aufweisen, die an die Düse 13 geklackt wird. Die Finne 23 kann die Düse 13 auch anderweitig ummanteln.

Die Finne 23 führt um dieselbe Drehachse D wie die Düse 13 die Schwenkbewegung der Düse 13 mit aus. Die Düse 13 weist eine in Fahrtrichtung des Surfbrettes 1 hinter der Drehachse D angeordnete hintere Steuerfläche 23a und eine in Fahrtrichtung vor der Drehachse D angeordnete vordere Steuerfläche 23b auf. Die beiden Steuerflächen 23a, 23b bilden die gesamte Steuerfläche der Finne 23 aus. Beim Schrägstellen der Finne 23 im Wasser während der Kurvenfahrt wird somit eine Kraft sowohl auf die hintere 23a als auch auf die vordere Steuerfläche 23b ausgeübt, und die sich dadurch bildenden Drehmomente auf die Drehachse D heben sich im Wesentlichen gegenseitig vollständig auf. Dadurch muss der die Schwenkbewegung ausführende Servomotor 12 weniger Kraft aufwenden, um die Schwenkbewegung auszuführen.

Die Finne 23 ermöglicht es, eine gesteuerte Kurvenfahrt durchzuführen, auch wenn der Jetantrieb keinen Vortrieb erzeugt, also kein Wasser aus der Düse 13 herausgespritzt wird. Unterstützt wird die Finne 23 durch zwei weitere Finnen 24a, 24b gemäß Fig. 2, die zusätzlich die Fahrt des Surfbrettes 1 stabilisieren und aufgrund ihrer nach außen gebogenen Form einen zusätzlichen Auftrieb erzeugen.

### Bezugszeichenliste

- 1: Surfbrett
- 2: Standfläche
- 3: Bug
- 4: Öse
- 6: Halteseil
- 7: Steuerung
- 8: Antrieb
- 9: Fußschlaufe
- 11: Gyrosensor
- 12: Schwenkeinrichtung Servomotor
- 13: Düse
- 14: Heck
- 16: Unterwasserfläche
- 17: Arm der Schwenkeinrichtung
- 18: Stellstange der Schwenkeinrichtung
- 19: Ein!ass
- 21: Propeller
- 22a: Nylonschraube
- 22b: weitere Nylonschraube
- 23: Finne
- 23a: hintere Steuerfläche
- 23b: vordere Steuerfläche
- 24a: weitere Finne
- 24b: weitere Finne
- L: Längsrichtung
- D: Drehachse

## Patentansprüche

1. Surfbrett mit
einer Sitz- oder Standfläche (2) für einen Wassersportler,
einem Jetantrieb (8) ,
einer um eine Drehachse (D) schwenkbaren Düse (13),
einer an der Düse (13) und relativ zur Düse (13) positionsfest angeordneten Finne (23), **dadurch gekennzeichnet, dass** die Finne (23) eine in Fahrtrichtung des Wassersportgerätes hinter der Drehachse (D) angeordnete hintere Steuerfläche (23a) und eine in Fahrtrichtung vor der Drehachse (D) angeordnete vordere Steuerfläche (23b) aufweist.

2. Surfbrett nach Anspruch 1,
**gekennzeichnet durch** eine Drehachse (D), um die die Düse (13) schwenkbar angeordnet ist und um die auch die Finne (23) schwenkbar angeordnet ist.

3. Surfbrett nach Anspruch 1 oder 2,
**gekennzeichnet durch** eine Sitz- oder Standfläche (2) für den Wassersportler und **dadurch, dass** die Drehachse (D) senkrecht zur Sitz- oder Standfläche (2) angeordnet ist.

4. Surfbrett nach Anspruch 1,
**dadurch gekennzeichnet, dass** die Finne (23) mittels Nylonschrauben (22a, 22b) an einer Wasserseite der Düse (13) befestigt ist.

## Claims

1. A surfboard, comprising
a sitting or standing surface (2) for a person practising water sports,
a jet drive (8),
a nozzle (13) pivotable around an axis of rotation,
a fin (23) that is provided on the nozzle (13) and is mounted in a fixed position relative to the nozzle (13).
**characterised in that** the fin (23) has a rear control surface (23a) located behind the rotary axis (D) in the direction of movement of the water sport device and a front control surface (23b) provided in front of the rotary axis (D) in the direction of movement.

2. The water sport device according to claim 1,
**characterised by** the rotary axis (D), about which the nozzle (13) is mounted to pivot and about which also the fin (23) is mounted to pivot.

3. The water sport device according to claim 1 or 2,
**characterised by** a seating or standing surface (2) for the person practising water sports and in that the rotary axis (D) is mounted perpendicularly to the sitting or standing surface (2).

4. The water sport device according to claim 4,
**characterised in that** the fin (23) is fixed to a water side of the nozzle (13) by means of nylon screws (22a, 22b).

## Revendications

1. Planche de surf avec
une surface d'assise ou pour se tenir debout (2) pour un amateur de sport nautique, une propulsion jet (8),
une tuyère (13) pivotante autour d'un axe de rotation (D),
un aileron (23) placée en position fixe sur la tuyère (13) et par rapport à la tuyère (13),
**caractérisée en ce que** l'aileron (23) présente une surface de commande postérieure (23a) derrière l'axe de rotation (D) dans le sens de la marche de l'engin de sport nautique et une surface de commande antérieure (23b) placée devant l'axe de rotation (D) dans le sens de la marche.

2. Planche de surf selon la revendication 1, **caractérisée par** l'axe de rotation (D) autour duquel la tuyère (13) est placée pivotante et autour duquel l'aileron (23) est également placé pivotant.

3. Planche de surf selon la revendication 1 ou 2,
**caractérisée par** une surface d'assise ou pour se tenir debout (2) pour l'amateur de sport nautique et en ce que l'axe de rotation (D) est placé perpendiculaire à la surface d'assise ou pour se tenir debout (2).

4. Planche de surf selon la revendication 1, **caractérisée en ce que** l'aileron (23) est fixé à un côté tourné vers l'eau de la tuyère (13) au moyen de vis en nylon (22a, 22b).
